# EUROPÄISCHE PATENTSCHRIFT

(11) **EP 0 079 066 B1**
(45) Veröffentlichungstag und Bekanntmachung des Hinweises auf die Patenterteilung: **16.04.1986**
(21) Anmeldenummer: 82110257.1
(22) Anmeldetag: 08.11.1982
(51) Int. Cl.: E04F 15/024

(54) **Fussboden**
Flooring
Revêtement de sol

(30) Priorität: 11.11.1981 DE 3144815
(43) Veröffentlichungstag der Anmeldung: 18.05.1983
(73) Patentinhaber: Gutermuth, Paul, sen., D-63505 Langenselbold (DE); Oetjen, Heinrich, Dipl.-Ing., 63486 Bruchköbel (DE)
(72) Erfinder: Gutermuth, Paul, sen., D-63505 Langenselbold (DE); Oetjen, Heinrich, Dipl.-Ing., 63486 Bruchköbel (DE)
(74) Vertreter: Stoffregen, Hans-Herbert, Dr. Dipl.-Phys.

## Beschreibung

Die Erfindung bezieht sich auf einen Fußboden gemäß Oberbegriff des Anspruchs 1.

Fußböden müssen sich an den Zweck der einzelnen Räume anpassen. So können für Büroräume bestimmte Fußböden einen Hohlraum umfassen, um in diesem zum Beispiel Versorgungsleitungen zu verlegen, so daß bei der Umgestaltung eines Büroraums, insbesondere bei Großraumbüros eine Mobilität hinsichtlich der Versorgungsanschlüsse gegeben ist. Eine entsprechende Ausbildung ist dagegen zum Beispiel in feuchten Arbeitsräumen wie Küchen nicht möglich, da aufgrund der auftretenden Feuchtigkeit die Gefahr bestehen würde, daß sich in dem Bereich der Tragdecke Feuchtigkeit und damit Flüssigkeit ansammeln wird, wodurch zumindest aus hygienischer Sicht unzulässige Schmutzansammlungen auftreten können.

Daher sind für feuchte Arbeitsräume bestimmte Böden normalerweise derart ausgebildet, daß auf der tragenden Decke eine Ausgleichsschicht, eine Isolierung und ein Mörtelbett aufgebracht ist, um auf dieses begehbare Fußbodenelemente anzuordnen. Dabei können gemäß der FR-A-942113 unterhalb der zwischen den durch die aneinanderstoßenden Fußbodenelemente gebildeten Fugen Rinnen verlaufen, um Flüssigkeit kontrolliert abzuführen. Hierdurch ist jedoch nicht ausgeschlossen, daß durch zum Beispiel beschädigte Fußbodenelemente Flüssigkeit auf die Tragdecke oder die darüberliegenden Schichten gelangt, die zu Bakterienherden führen kann.

Es ist Aufgabe der vorliegenden Erfindung, einen Fußboden der eingangs genannten Art derart auszubilden, daß mit konstruktiv einfachen Maßnahmen die Tragdecke gegenüber durch den Fußboden gelangende Flüssigkeit vollkommen abgeschirmt ist.

Die Aufgabe wird erfindungsgemäß durch die dem kennzeichnenden Teil des Anspruchs 1 zu entnehmenden Maßnahmen gelöst. Es wird demzufolge zwischen Tragdecke und Fußboden ein aus Elementen bestehender Zwischenbereich angeordnet, der zum einen die Tragdecke gegenüber durch die Fußbodenelemente hindurchtretende Feuchtigkeit bzw. Flüssigkeit vollkommen abschirmt, also sicherstellt, daß diese sich nicht auf der Tragdecke ablagern und sich somit zum Beispiel keine Herde von Keimen bilden können, und zum anderen die hindurchtretende Flüssigkeit kontrolliert abführt, so daß zum Beispiel bei der Fußbodenreinigung problemlos mit Hochdruckreinigungsgeräten gearbeitet werden kann, ohne daß man darauf achten muß, welche Flüssigkeitsmengen gegebenenfalls durch den Fußboden hindurchtreten, selbst dann, wenn zum Beispiel einzelne Fußbodeneinzelelemente beschädigt wie zum Beispiel Risse aufweisen sollten. Gleichzeitig ergibt sich der Vorteil, daß in dem Hohlraum ohne Schwierigkeiten Versorgungsleitungen neu verlegt oder ausgebessert werden können, ohne daß der Fußboden beschädigt werden muß.

Ausgestaltungen ergeben sich aus den Unteransprüchen 2-8.

Weitere Einzelheiten der Erfindung sind den in der Zeichnung dargestellten Ausführungsbeispielen zu entnehmen.

Es zeigen :
Figur 1 Eine schematische Darstellung einer Ausführungsform eines erfindungsgemäßen Fußbodens,
Figur 2 einen Ausschnitt in vergrößerter Darstellung der Fig. 1,
Figur 3 eine Fußboden- und Abschirmelemente gemäß Fig. 1 aufnehmende Befestigung
Figur 4 eine weitere Ausführungsform eines erfindungsgemäßen Fußbodens und
Figur 5 eine dritte Ausführungsform eines erfindungsgemäßen Fußbodens.

In Fig. 1 ist ein zum Beispiel für eine Großküche bestimmter Fußboden 10 dargestellt, der sich aus in Draufsicht streifenförmigen Fußbodenelementen 12 bzw. quadratförmigen Fußbodenelementen 14 zusammensetzt. Die Fußbodenelemente 12 und 14 sind dabei zu einer Tragdecke 16 über vorzugsweise höhenverstellbare Stützen 18 oder Abstandselemente verstellbar beabstandet. Zwischen den Fußbodenelementen 12 und 14 befinden sich zur Abschirmung der Tragdecke 16 Abschirmelemente 20, die sich entlang der streifenförmigen Fußbodenelemente 12 bzw. der in Reihen angeordneten quaderförmigen Fußbodenelemente 14 unterhalb derer über ihre ganze Fläche erstrecken und gleichfalls von oberhalb der Stützelemente 18 angeordnete Aufnahmeeinrichtungen 22, die im Zusammenhang mit Fig. 3 näher beschrieben werden, aufgenommen sind. Durch die Abschirmelemente 20 ist sichergestellt, daß die Tragdecke 16 nicht mit auf den Fußboden 10 gelangende bzw. durch diesen hindurchdringende Flüssigkeit in Berührung kommt, so daß sich auf jenem zum Beispiel keine Schmutzablagerungen und damit Herde für Keime ausbilden können. Die Abschirmelemente 20 stellen demzufolge Sammelrinnen für Flüssigkeit dar, um diese dann gezielt über zum Beispiel an einer Wandseite des mit dem Boden 10 versehenen Raums angeordnete Sammelrinne zu einem Abfluß abführen zu können.

Um die auf den Fußboden gelangende Flüssigkeit, sei es bei Arbeiten oder bei der Reinigung, kontrolliert zu den Abschirm- bzw. Sammelelementen ableiten zu können, weisen die Fußbodenelemente 12 und 14 Durchbrüche 24 bzw. 26 auf, deren Form und Orientierung in Bezug auf die Tragdeckennormale im Zusammenhang mit der Fig. 2 noch näher beschrieben werden soll.

Durch die Durchbrüche 24 bzw. 26 ist sichergestellt, daß - wie erwähnt - die Flüssigkeit schnell von der Fußbodenoberfläche abfließen und zu den Abschirmelementen 20 gelangen kann.

Daß in der zeichnerischen Darstellung mit den Durchbrüchen 24 versehene Fußbodenelement 28 ist zur Verdeutlichung einer Ausführungsform einschalig und tragdeckenseitig wabenförmig ausgebildet, so daß es für hohe Traglasten ausgelegt ist, ohne daß es selbst schwer ausgebildet sein muß. Neben einer einschaligen Ausführungsform der Fußbodenelemente ist auch eine doppelschalige als geeignet zu bezeichnen, wie sie im Zusammenhang des mit den Ausnehmungen. 26 versehenen in Draufsicht quadratförmigen Fußbodenelementes 30 angedeutet ist. Die entsprechenden in Reihen angeordneten etwa Kassetten bildenden Fußbodenelemente 14 bzw. 30 weisen aufgrund ihrer Doppelschaligkeit den Vorteil auf, daß sie leicht zu transportieren sind, um am Montageort durch Füllen beschwert zu werden, so daß sie das nötige Eigengewicht aufweisen, um als Fußbodenelement Verwendung zu finden bzw. eine gute Schallabsorption zu gewährleisten.

Ferner ist in der Fig. 1 angedeutet, daß die streifenförmigen Fußbodenelemente 12 auch durch mehrere in einer Reihe angeordnete längliche und rechteckige Fußbodenelemente 32, 34 und 36 ersetzt werden können.

Um ein gezieltes Abführen von auf die Gehfläche der Fußbodenelemente auftreffende Flüssigkeit sicherzustellen, sind diese konvex oder geometrisch gleichwirkend ausgebildet, so daß, ohne daß der gesamte Boden 10 eine Neigung aufweisen muß, ein schnelles Abfließen von Flüssigkeit zu den Durchbrüchen 24 bzw. 26 oder sonstige Flüssigkeitsaufnahmeeinrichtungen erfolgt. Die streifenförmigen Elemente 12, 32, 34 und 36 sind zu diesem Zweck und auch aus herstellungstechnischer Sicht betrachtet vorzugsweise raumseitig dachförmig ausgebildet, wohingegen die Kassettenelemente 14, 30 aus vier gleichschenkligen Dreiecken zusammengesetzt sind, deren gemeinsame Spitze im Vergleich zu den Basisschenkeln in Richtung des Raums nach oben versetzt angeordnet ist.

Um im Bereich von Froduktionsgeräten 38 bzw. 40 in Form von zum Beispiel Kochkesseln, Friteusen oder Kippbratpfannen Möglichkeiten zu schaffen, daß auch plötzlich anfallende größere Flüssigkeitsmengen vom Fußboden schnell aufgenommen und abgeleitet werden können, sind in diesem Bereich die zuvor beschriebenen Fußbodenelemente durch Roste 42 bzw. 44 ersetzt, denen ihrerseits zumindest jeweils eine Auffangwanne zugeordnet sein kann, von denen aus die Flüssigkeit gleichfalls einer erwähnten Ablaufrinne zuführbar ist. Die Funktion der Auffangwanne kann selbstverständlich auch von streifenförmigen Abschirmelementen erfüllt werden.

Insbesondere bei einem Einsatz des erfindungsgemäßen Fußbodens in der lebensmittelverarbeitenden Industrie sollte sichergestellt werden, daß die über die Abschirmelemente 20 abgeführte Flüssigkeit in diesem Bereich nicht zu Verunreinigungen wie zum Beispiel Ablagerungen von Schmutz führt. Zu diesem Zweck werden nach einer weiteren hervorzuhebenden Ausführungsform der Erfindung in dem Bereich zwischen Fußboden und Abschirmelementen Säuberungseinrichtungen in Form von vorzugsweise Flüssigkeit abgebenden Sprühköpfen 46 bzw. 48 angeordnet, über die über eine Leitung 50 von Zeit zu Zeit Reinigungsflüssigkeit in den Bereich zwischen Fußbodenelement und Abschirmelement abgegeben wird, so daß die gewünschte Reinigung bzw. Desinfektion im gezielten Umfang erfolgt.

Der in Fig. 2 wiedergebene vergrößerte Ausschnitt des erfindungsgemäßen Fußbodens 10 läßt drei unterschiedlich ausgebildete Fußbodeneinzelelemente 52, 54 und 56 erkennen, von denen das linke Element 54 kassettenförmig, dahingegen die beiden anderen Elemente 52 und 56 streifenförmig ausgebildet sind. Unabhängig von der Form des Fußbodenelementes 52, 54 oder 56 werden diese über ihre gesamte Fläche entlang ihrer Längsachse bei streifenförmigen Elementen 52 bzw. 56 oder entlang der in Reihen angeordneten kassettenförmigen Elemente 54 von Abschirmelementen 58 zu der Tragdecke 16 hin abgeschirmt, von denen in der Fig. 2 beispielhaft das das Element 52 abschirmende Element 58 dargestellt ist. Erkennbar ist das Abschirmelement 58 dünnwandig ausgebildet und besteht zum Beispiel aus Metall wie zum Beispiel Aluminium oder Chrom-Nickel-Stahl. Dabei weist es im eingebauten Zustand in Richtung auf das Element 52 eine konkave Wölbung auf, bildet demzufolge eine sogenannte Großrinne, in der die durch das Fußbodenelement 52 hindurchtretende Flüssigkeit gesammelt und gezielt abgeführt werden kann. Damit die Flüssigkeit durch das Element 52 bzw. die weiteren Elemente 54 oder 56 von dem Abschirmelement 58 aufgenommen werden kann, sind in jenen Durchbrüche 60, 62 oder 64 vorgesehen, die verschiedene Formen aufweisen können. So können sie in Draufsicht viereckig, kreisförmig oder oval ausgebildete sein und an den raumseitigen Rändern zum Beispiel nicht näher dargestellte Erhebungen aufweisen, damit dadurch die begehbare Fläche rutschfest wird. Die durch die Durchbrüche 60, 62 hindurchtretende Flüssigkeit gelangt sodann auf das die Tragdecke 16 vollkommen abschirmende Abschirmelement 58, um gezielt abgeführt zu werden. Damit die auf das Fußbodenelement 52 bzw. das Element 54 auftreffende Flüssigkeit schnell zu den Durchbrüchen 60 bzw. 62 fließen kann, ist es raumseitig konvex oder geometrisch gleichwirkend ausgebildet. Im Ausführungsbeispiel zeigt es zu diesem Zweck eine Dachform. Ferner ist zu bemerken, daß die Längsachsen der Durchbrüche zu der Fußbodennormale einen von 0° abweichenden Winkel beschreiben, damit auf die Abschirmelemente auftreffende Flüssigkeit nur schwerlich auf die Fußbodenoberfläche zurückspritzen kann.

Auch ist anhand des Fußbodenelements 52 erkennbar, daß es tragdeckenseitig eine Wabenform aufweist, um eine Stabilität zu zeigen, die gewährleistet, daß hohe Traglasten aufgenommen werden können.

Ist das Fußbodenelement 52 abschirmelementseitig offen, zeigt das Fußbodenelement 56 eine geschlossene Form, um zum Beispiel in die dadurch gebildeten verschließbaren Hohlräume Fluide einfüllen zu können, die eine Beschwerung mit sich bringen. Auch können die Hohlräume 66 derart ausgebildet sein, daß sie Teil eines Heizkreislaufs bilden, daß also das Fußbodenelement 56 gleichzeitig ein Teil einer Fußbodenheizung darstellt.

Sowohl die Fußbodenelemente 52, 54 oder 56 als auch das Abschirmelement 58 wird nun von einer Aufnahmeeinrichtung 22 aufgenommen, deren Aufbau und Gestaltung beispielhaft anhand der Fig. 3 erläutert werden soll. So weisen die den Abstand zwischen Tragdecke 16 und dem Fußboden 10 sichernde Stützen 18, die durch gleichwirkende Elemente ersetzbar und vorzugsweise höhenverstellbar sind, raumseitig einen Doppel-T-Träger 68 auf, der im Bereich seines oberen horizontal verlaufenden Schenkels 70 eine aus elastischem Material wie zum Beispiel Gummi bestehende Ummantelung 72 zeigt, die sich bis zum vertikal verlaufenden Schenkel 74 erstreckt. Dabei weist die Ummantelung 72 Vorsprünge 76, 78, 80 oder 82 in Form von entlang der Trägerhauptachse verlaufenden Wülsten auf, die zum einen mit den Fußbodeneinzelelementen und zum anderen mit den Abschirmelementen in Wechselwirkung treten.

Im Ausführungsbeispiel der Fig. 3 zeigen die an der oberen Fläche des horizontal verlaufenden Schenkels 70 vorhandenen Vorsprünge 76 und 78 im Schnitt eine trapezförmige Gestalt, denen an den Rändern der Fußbodenelemente 84 bzw. 86 korrespondierende Ausnehmungen 88 bzw. 90 zugeordnet sind, so daß auf der einen Seite die begehbare Fläche der Elemente 84 und 86 fluchtend ist und zum anderen die Vorsprünge 76 und 78 mit den Ausnehmungen 88 bzw. 90 in Art eines Schnappverschlusses zusammenwirken. Dadurch ist gewährleistet, daß die Elemente 84 und 86 sicher befestigt sind, wobei gleichzeitig aufgrund des elastischen Materials der Ummantelung 72 die Elemente selbst eine Elastizität erfahren, die ein angenehmes Begehen des erfindungsgemäßen Fußbodens 10 sicherstellen. Sind im Ausführungsbeispiel die Wülste 76 bzw. 78 im Schnitt trapezförmig dargestellt, so können entsprechende für Schnappverbindungen bekannte und geeignete Formen auch gewählt werden.

Die am vertikal verlaufenden Schenkel 74 verlaufenden Wülste 80 bzw. 82 bilden nun zu dem die untere Fläche des horizontal verlaufenden Schenkels 70 umgebende Ummantelung 72 schlitzförmige Einkerbungen 92 bzw. 94, in die die Abschirmelemente, nach Fig. 2 das Abschirmelemente 58, eirfgelegt werden können, so daß ein dichter Abschluß zwischen Ummantelung 72 und Abschirmelement gegeben ist. Dadurch ist sichergestellt, daß auf die Tragdecke 16 keine Flüssigkeit gelangen kann. Damit die in die Einkerbungen 92 bzw, 94 eingelegten Abschirmelemente nicht herausgleiten können, werden diese - wie erwähnt - von streifenförmigen, selbst federnd oder federnd befestigten Elementen 96 unterfangen, die ihrerseits zum Beispiel über Schellen 98 an dem Doppel-T-Träger 68 befestigt sind, wobei die Schellen 98 gleichzeitig die Wülste 80 bzw. 82 umfassen, sodaß die Ummantelung selbst sicher und unverrutschbar an dem Doppel-T-Träger 68 angeordnet ist.

Wie insbesondere die Darstellung der Aufnahmeeinrichtung 22 nach der Fig. 2 verdeutlicht, stellt demzufolge die den Doppel-T-Träger 68 umgebende Ummantelung 72 eine profilierte Umhüllende dar, die Höcker bzw. Einkerbungen aufweist, um derart mit den Fußbodeneinzelelementen bzw. Abschirmelementen zusammenzuwirken, daß eine Unverrückbarkeit und ein dichtender Abschluß gegeben sind.

Auch zeigt Fig. 2, daß die aneinandergrenzenden Fußbodenelemente 52 und 56 bzw. 52 und 54 zueinander beabstandet sind und dann Fugen 100 bzw. 102 bilden, durch die jedoch keine Flüssigkeit in den Bereich unterhalb der Fußbodeneinzeielemente gelangen kann. Damit in den Fugen 100 bzw. 102 keine Flüssigkeit stehen bleibt, sollte daher der gesamte Boden 10 eine geringfügige - jedoch nicht notwendige - Neigung aufweisen.

Als besonderen Vorteil hinsichtlich der in den Fig. 1 bis 3 dargestellten Fußbodenvarianten ist zu erwähnen, daß zur Herstellung der einzelnen Elemente wie Fußbodenelemente - insbesondere wenn sie streifenförmig ausgebildet sind -, Abschirmelemente oder profilierter Gummiummantelung keine hohen Werkzeugkosten erwachsen.

Weitere die Erfindung kennzeichnende Ausführungsformen sind den Fig. 4 und 5 zu entnehmen, wobei die Fig. 4 einen Fußboden 104 darstellt, der sich aus in Draufsicht quaderförmigen Elementen 108 und hinsichtlich des Fußbodens 106 der Fig. 5 aus streifenförmigen Einzelelementen 110 oder 112 zusammensetzt. Die quaderförmigen Elemente, die sich aus aus gleichschenkligen Dreiecken gebildeten Pyramiden mit einem Neigungswinkel von 1 bis 3° zusammensetzen, können wahlweise doppelschalig - wie die Schnittdarstellung des Elementes 114 verdeutlicht - oder einschalig ausgebildet sein. Ersteres hat den Vorteil, daß ein einfacher Transport der Elemente 108 bewerkstelligt werden kann, um am Montageort ein Beschweren durch Füllen der Kassetteneinzelelemente vorzunehmen. Gleichfalls können die streifenförmigen Elemente gemäß Fig. 5 einschalig oder zweischalig (Element 112) ausgebildet sein, wobei dann die Elemente gleichzeitig Heizkörper sein können. Erstreckt sich in dem Ausführungsbeispiel ein streifenförmiges Element vorzugsweise von einer Wand zur gegenüberliegenden, so kann ein entsprechender Bereich auch aus mehreren kleineren streifenförmigen Elementen zusammengesetzt sein, ohne daß die mit der Erfindung erzielten Vorteile verlassen werden.

Wie die Darstellungen der Fig. 4 und 5 verdeutlichen, sind die Fußbodenelemente 108 bzw. 110, 112 zueinander beabstandet, so daß Fugen 116, 118 bzw. 120 gebildet werden. Unterhalb der Fugen 116, 118 bzw. 120 sind Rinnen 126, 128 bzw. 130 angeordnet. Diese schirmen demzufolge die jeweilige Tragdecke gegenüber den offenen Fugen ab, so daß sichergestellt ist, daß Flüssigkeit nicht auf die zugeordnete Tragdecke gelangen kann. Die Rinnen 130 bzw. 126, 128 bilden ein Flüssigkeitsaufnahme und -ableitnetz, so daß es mit einem Drainagesystem verglichen werden kann. Bevorzugt ist bei den Ausführungsbeispielen nach den Fig. 4 und 5 das Rinnensystem gleichzeitig als tragendes System für die Deckenelemente 108, 114 bzw. 110, 112 ausgebildet, so daß der gesamte Fußboden 104 bzw. 106 konstruktiv einfach aufgebaut ist. Dabei werden die Rinnen 126, 128 bzw. 130 von Stützelementen 136 bzw. 138 aufgenommen, die vorzugsweise höhenverstellbar ausgebildet sind. Eine Ausführungsform eines entsprechenden Stütz- bzw. Abstandselementes ist in der Fig. 5 mit dem Bezugszeichen 140 versehen und verdeutlicht seine Funktion.

Die Stütz- bzw. Abstandselemente 136 gemäß Fig. 4 sind vorzugsweise im Bereich der aneinanderstoßenden Ecken der Fußbodenelemente 108, 114 angeordnet, um eine einfache Aufnahme zu bieten. Entsprechend der Ausführungsform nach Fig. 1 können Fußbodenelemente im Bereich von Produktionsgeräten 143, 145 durch Roste ersetzt werden, denen wieder zumindest jeweils eine Auffangwanne zugeordnet ist, um auch größere Flüssigkeitsmengen aufnehmen zu können.

Sind in dem Ausführungsbeispiel die Rinnen U-förmig ausgebildet, so können diese selbstverständlich auch eine kreisförmige Form aufweisen, was insbesondere den Vorteil in sich birgt, daß beim Säubern der Fugenbereiche mit zum Beispiel Hochdruckreinigungsgeräten ein Herauspritzen von Reinigungsflüssigkeit unterbunden ist. Um die Fußbodenelemente 108, 114 bzw. 110, 112 in Eingriff mit dem tragenden System, welches vorzugsweise von dem durch die Rinnen 126, 128 bzw. 130 gebildeten Drainagesystem gestellt wird, zu ermöglichen, weisen die Elemente in ihren Randbereichen in Richtung der Tragdecken sich erstreckende Schlitze bildende Vorsprünge 142 auf, die die freien Ränder 144 der Rinnen 130 bzw. 126, 128 aufnehmen.

Um gezielt die auf den Fußboden 104 bzw. 106 auftreffende Flüssigkeit zu dem Drainagesystem hinzuführen, weist jedes Element in sich zu den Seitenrändern hin ein Gefälle auf, ist also gemäß Fig. 4 raumseitig pyramidenförmig oder gemäß Fig. 5 dachförmig ausgebildet.

In den zwischen Fußboden und Tragdecke gebildeten Hohlraum bzw. einem geschlossenen Bereich von diesem kann wie in dem Ausführungsbeispiel nach Fig. 1 bis 3 Zuluft eingeführt werden, um eine gleichmäßige Verteilung über den gesamten Raum und die Luftströmung von unten nach oben zu ermöglichen, wodurch nicht nur der Frischluftverbrauch reduziert werden kann, sondern somit gleichzeitig der Vorteil erzeielt wird, daß eine Zugfreiheit für das Bedienungspersonal erfolgt.

Ist in den Ausführungsbeispielen die erfindungsgemäße Lehre anhand von Küchenräumen erläutert worden, so ist selbstverständlich ein Einsatzgebiet in anderen Bereichen wie zum Beispiel Schulen, Sportstätten oder auch im Hotel-und Gaststättenbereich möglich.

## Patentansprüche

1. Fußboden (10, 104, 106) für vorzugsweise feuchte Arbeitsräume wie Küchen oder ähnliches mit im Abstand zu einer Tragdecke (16, 122, 124) angeordneten begehbaren Fußbodenelementen (12,14,32,34,36,52,54,56,84,86,108,110,112) und mit zwischen den Fußbodenelementen und der Tragdecke angeordneten Flüssigkeit kontrolliert abführenden Elementen, die ihrerseits zu der Tragdecke beabstandet sind, dadurch gekennzeichnet, daß die Elemente die Tragdecke gegen durch die Fußbodenelemente hindurchtretende Flüssigkeit abschirmende Abschirmelemente (20, 58) sind, deren Erstreckung von Rand zu Rand in etwa der Breite des jeweils zugeordneten Fußbodenelements entspricht, und daß die Fußbodenelemente mit zumindest zwei gegenüberliegenden Rändern (88, 90, 142) mit Aufnahmeeinrichtungen (22, 144) in Wechselwirkung treten, die an von der Tragdecke (16, 124) unmittelbar oder mittelbar ausgehenden Stützelementen (18, 138, 140) angeordnet sind.

2. Fußboden nach Anspruch 1, dadurch gekennzeichnet, daß die Abschirmelemente (20, 58) dünnwandig und zumindest im montierten Zustand zum Fußboden (10) hin konkav gewölbt sind.

3. Fußboden nach Anspruch 1, dadurch gekennzeichnet, daß die Fußbodenelemente (12, 14, . 32, 34, 36, 52, 54, 56) in Draufsicht vorzugsweise rechteckig ausgebildet und in Reihen angeordnet sind, wobei jeweils jeder Reihe zumindet ein Abschirmelement (20, 58) zugeordnet ist und die Fußbodenelemente (52, 54) vorzugsweise Durchbrüche (60, 62, 64) zur gezielten Flüssigkeitsabführung zu den Abschirmelementen (58) hin aufweisen.

4. Fußboden nach Anspruch 1, dadurch gekennzeichnet, daß die Stütz- oder Abstandselemente (18) zumindest fußbodenseitig Doppel-T-Träger (68) umfassen, die jeweils fußbodenseitig im Bereich des horizontal und vertikal verlaufenden Stegs (70, 74) eine Vorsprünge (76, 78,.80, 82) in Form von zum Beispiel im Querschnitt kreis- und/oder trapez- und/oder dreieckförmigen Wülsten aufweisende die Aufnahmeeinrichtung darstellende Ummantelung umfaßt, wobei die Vorsprünge Aufnahme- und/oder Halte-elemente für die Fußbodenelemente (84, 86) bzw. Abschirmelemente (58) bilden.

5. Fußboden nach Anspruch 4, dadurch gekennzeichnet, daß das Zusammenwirken von den Rändern (88, 90) der Fußbodenelemente (84, 86) mit den ihnen zugeordneten Aufnahmeelementen vorzugsweise in Form der Wülste (76, 78) in Art eines Schnappverschlusses erfolgt.

6. Fußboden nach Anspruch 1, dadurch gekennzeichnet, daß zwischen den Abschirmelementen (20) und den Fußbodenelementen (12, 32, 34, 36) Reinigungseinrichtungen vorzugsweise in Form von Flüssigkeit abgebenden Sprühköpfen (46, 48) angeordnet sind.

7. Fußboden nach Anspruch 1, dadurch gekennzeichnet, daß die Fußbodenelemente (112, 114, 56) als ausfüllbare Hohlkörper ausgebildet sind und vorzugsweise ein Heizungssystem beinhalten.

8. Fußboden nach Anspruch 1, dadurch gekennzeichnet, daß die Fußbodenelemente (12, 14, 110, 112, 108,114.52,54) raumseitig konvex oder geometrisch gleichwirkend zur Bildung von zu zwischen den Fußbodenelementen verlaufenden Fugen (116, 118, 120) bzw. den Durchbrüchen (24, 26, 60, 62, 64) hin verlaufenden Gefällen ausgebildet sind.

## Claims

1. Floor structure (10, 104, 106) for preferably damp work rooms such as kitchens or similar rooms with floor structure elements (12, 14, 32, 34, 36, 52, 54, 56, 84, 86, 108, 110, 112) which can be walked upon, placed at a certain distance to a supporting ceiling (16, 122, 124) and with elements arranged between the floor structure elements and the supporting ceiling which drain off liquid in a controlled manner and which in turn are placed at a certain distance to the supporting ceiling characterised in that the elements are protective elements (20, 58) protecting the supporting ceiling against liquid penetrating through the floor elements, the width of the said elements from edge to edge corresponding in each case to roughly the width of the corresponding floor structure element, and that the floor structure element with at least two opposite edges (88, 90, 142) interact with holding devices (22, 144) which are arranged on supporting elements (18, 138, 140) emanating directly or indirectly from the supporting ceiling (16, 124).

2. Floor structure according to claim 1 characterised in that the protective elements (20, 58) are thin-walled and at least in an assembled state are arched concavely towards the floor structure (10).

3. Floor structure according to claim 1 characterised in that the floor structure elements (12, 14, 32, 34, 36, 52, 54, 56) are in top view preferably square-shaped and arranged in rows, whereby every row is allocated at least one protective element (20, 58) and the floor structure elements (52, 54) preferably have breaches (60, 62, 64) towards the protective 'elements (58) for the controlled draining off of liquid.

4. Floor structure according to claim 1 characterised in that the supporting or spacing elements (18) comprise double T carriers (68) at least on the side facing the floor, said double T carriers each comprising on the side facing the floor in the area of the horizontally and vertically running rod (70, 74) a casing which represents the holding device and which has protrusions (76, 78, 80, 82) in cross section for example in the form of circular and/or trapezium and/or triangular heels, whereby the protrusions form receiving and/or holding elements for the floor structure elements (84, 86) or respectively protection elements.

5. Floor structure according to claim 4 characterised in that the cooperation of the edges (88,

90) of the floor structure elements (84, 86) with the receiving elements allocated to them and preferably in the form of heels (76, 78) takes place in the manner of a snap lock.

6. Floor structure according to claim 1 characterised in that cleaning devices preferably in the form of spray heads (46, 48) giving off liquid are placed between the protective elements (20) and the floor structure elements (12, 32, 34, 36).

7. Floor structure according to claim 1 characterised in that the floor structure elements (112, 114, 56) are developed as hollow parts which can be filled and which preferably contain a heating system.

8. Floor structure according to claim 1 characterised in that the floor structure elements (12,14, 110, 112, 108, 114, 52, 54) are developed on the room side convexly or geometrically acting equally to form a gradient running towards the joints (116, 118, 120) running between the floor structure elements or towards the breaches (24, 26, 60, 62, 64).

## Revendications

1. Plancher (10, 104, 106), de préférence destiné aux locaux de travail humides tels que cuisines ou similaires, dont les éléments pratica- bles (12, 14, 32, 34, 36, 52, 54, 56, 84, 86, 108, 110, 112) sont disposés à une certaine distance d'un plafond porteur (16, 122, 124) comportant entre les éléments de plancher et le plafond porteur, des éléments, eux aussi aménagés à une certaine distance du plafond porteur, pour permettre une évacuation contrôlée de liquides, caractérisé par le fait que les éléments disposés au-dessus du plafond porteur interviennent à titre d'éléments de protection (20, 58) empêchant la pénétration de tout liquide qui pourrait avoir passé à travers des éléments de plancher, leur étendue d'un bord à l'autre étant à peu près identique à la largeur de l'élément de plancher concerné, et que les éléments de plancher entrent, au moins avec deux bords opposés (88, 90, 142), en interaction avec des dispositifs de réception (22, 144), disposés sur des éléments d'appui (18, 138, 140), émanant directement ou indirectement du plafond porteur (16, 124).

2. Plancher d'après la revendication 1, caractérisé par le fait que les éléments de protection (20, 58) sont à paroi mince et, du côté du plancher (10), en cuvette, au moins en état monté.

3. Plancher d'après la revendication 1, caractérisé par le fait que, en vue de dessus, les éléments de plancher (12, 14, 32, 34, 36, 52, 54, 56) ont de préférence une forme rectangulaire, et qu'ils sont disposés en lignes, chaque ligne possédant au moins un élément de protection (20, 58), et que les éléments de plancher (52, 54) ont de préférence des ajours (60, 62, 64) pour permettre l'évacuation appropriée de liquides vers les éléments de protection (58).

4. Plancher d'après la revendication 1, caractérisé par le fait que les éléments d'appui ou d'écartement (18) comportent, au moins du côté plancher, de doubles poutres en T (68), pourvues, du côté plancher, auprès de l'âme (70, 74), orientée en sens horizontal et vertical, d'un enrobage représentant le dispositif de réception, comportant des parties en saillie (76, 78, 80, 82), par exemple en forme de bourrelets de section circulaire et/ou trapézoïdale et/ou triangulaire constituant le dispositif de réception, les parties en saillie constituant les éléments de réception et/ou de retenue pour les éléments de plancher (84, 86) ou les éléments de protection (58) respectivement.

5. Plancher d'après la revendication 4, caractérisé par le fait que l'action réciproque des bords (88, 90) des éléments de plancher (84, 86) et sur les éléments de réception leur coordonnée de préférence en forme de bourrelets (76, 78), se réalise de la façon d'un bouchon de déclic.

6. Plancher d'après la revendication 1, caractérisé par le fait que, entre les éléments de protection (20) et les éléments de plancher (12, 32, 34, 36), des dispositifs de nettoyage sont interposés, de préférence en forme de pulvérisateurs (46, 48) de liquide.

7. Plancher d'après la revendication 1, caractérisé par le fait que les éléments de plancher (112, 114, 56) sont développés comme corps creux, susceptibles d'être remplis, de préférence pour y incorporer un système de chauffage.

8. Plancher d'après la revendication 1, caractérisé par le fait que, du côté du local, les éléments de plancher (12, 14, 110, 112, 108, 114, 52, 54) sont développés en forme convexe, ou, avec un effet géométrique identique, pour constituer des joints (116, 118, 120) passant entre les éléments de plancher ou pour former des pentes orientées vers les ajours (24, 26, 60, 62, 64).
